# FASCICULE DE BREVET EUROPEEN

(11) **EP 0 016 676 B1**
(45) Date de publication et mention de la délivrance du brevet: **13.10.1982**
(21) Numéro de dépôt: 80400270.7
(22) Date de dépôt: 27.02.1980
(51) Int. Cl.: C10M 1/20, C10M 1/38, C07F 3/00

(54) **Procédé de préparation d'alkylphénates de magnésium**
Verfahren zur Herstellung von Magnesium-Alkylphenaten
Process for the preparation of magnesium alkyl phenates

(30) Priorité: 09.03.1979 FR 7906060
(43) Date de publication de la demande: 01.10.1980
(73) Titulaire: OROGIL, 92408 Courbevoie (FR)
(72) Inventeur: Tassara, Jean-Pierre, F-69100 Villeurbanne (FR)
(74) Mandataire: Fabre, Madeleine-France

## Description

La présente invention a pour objet un procédé de préparation d'alkylphénates de magnésium, les produits obtenus selon le procédé et l'application desdits produits comme additifs détergents-dispersants pour huiles lubrifiantes.

Il est connu d'après les brevets américains n^{os} 3 718 589 et 3 932 289 de préparer des alkylphénates de magnésium à partir d'alkylphénols, en utilisant des alcoolates de magnésium carbonatés comme agents de neutralisation ou de suralcalinisation. De tels procédés sont coûteux et délicats du fait que les alcoolates de magnésium carbonatés sont préparés à partir de magnésium métallique.

Il est également connu d'après le brevet français n° 2 277 145 de préparer des alkylphénates de magnésium par carbonatation d'un mélange contenant un alkylphénol éventuellement sulfurisé, un acide suffonique, un alcool, de l'hydroxyde de magnésium ou de la magnésie active ainsi qu'un promoteur du type sel d'ammonium d'acide carboxylique.

Un tel procédé met en oeuvre non pas un alkylphénol seul mais un mélange alkylphénol- acide sulfonique plus facile à neutraliser et nécessite la présence d'un promoteur.

La demanderesse a trouvé un procédé permettant de préparer des alkylphénates de magnésium en utilisant un alkylphénol seul (c'est-à-dire non mélangé à un acide sulfonique), de la magnésie active et ne nécessitant pas l'emploi d'un promoteur.

Le procédé de préparation d'alkylphénates de magnésium, faisant l'objet de l'invention à partir d'une suspension d'oxyde de magnésium « actif dans du méthanol, ladite suspension pouvant contenir jusqu'à 10 % en poids d'oxyde de magnésium « actif » par rapport au poids du méthanol, ledit procédé étant caractérisé en ce que
1. On met en contact ladite suspension avec un mélange contenant :
   - un alkylphénol portant un ou plusieurs substituants alkyles en C₆-C₆₀ ;
   - une huile de dilution ;
   - éventuellement un alcool lourd de point d'ébullition compris entre 100 et 200°C, le rapport nombre de moles d'oxyde de magnésium « actif »/nombre de motifs OH phénoliques étant compris entre 0,25 et 2, la quantité d'huile de dilution pouvant aller jusqu'à 140 % en poids par rapport au poids d'alkylphénol et le rapport molaire alcool lourd/oxyde de magnésium « actif étant compris entre 0 et 4, ledit rapport molaire étant d'au moins 1,2 lorsque le rapport nombre de moles d'oxyde de magnésium « actif »_{/}nombre de motifs OH phénoliques est supérieur à 0,75.
2. Et on carbonate sous pression le milieu obtenu à l'aide de gaz carbonique.
   Pour une bonne réalisation du procédé, on mettra en oeuvre préférentiellement :
   - de 5 à 10 % en poids d'oxyde de magnésium « actif par rapport au poids de méthanol ;
   - un rapport nombre de moles d'oxyde de magnésium « actif »/nombre de motifs OH phénoliques compris entre 0,5 et 1 ;
   - de 20 à 75 % en poids d'huile de dilution par rapport au poids d'alkylphénol ;
   - un rapport molaire alcool lourd/oxyde de magnésium « actif d'au moins 1,5 lorsque le rapport nombre de moles d'oxyde de magnésium « actif »/nombre de motifs OH phénoliques est supérieur à 0,75 ; et on réalisera l'opération de carbonatation pendant au moins 4 heures sous une pression comprise entre 3 et 30 kg/cm², plus particulièrement entre 5 et 15 kg/cm², avec une quantité de C0₂ correspondant, à plus ou moins 30 % en poids près, à celle pouvant être complètement absorbée par le milieu ; en général cette quantité de C0₂ correspondra sensiblement à celle pouvant être complètement absorbée.

On désigne par oxyde de magnésium « actif », de l'oxyde de magnésium pouvant être obtenu par calcination douce du carbonate basique de magnésium, par exemple à une température de l'ordre de 500 à 700 °C pendant au moins 3 heures ; la surface spécifique de ce type d'oxyde est supérieure à 80 m²/g et généralement supérieure à 100 m²/g.

On désigne par alkylphénol aussi bien les alkylphénols non sulfurisés que les alkylphénols sulfurisés. Parmi les alkylphénols pouvant être mis en œuvre on peut citer ceux portant un ou plusieurs substituants en C₉-C₁₅, en particulier les nonyl, décyl, dodécyl et tétradécylphénols, éventuellement sulfurisés.

Parmi les huiles de dilution pouvant être mises en œuvre, on peut citer de préférence les hulles paraffiniques telles que l'huile 100 Neutral ; les huiles naphténiques ou mixtes peuvent également convenir.

Parmi les alcools lourds pouvant être mis en oeuvre on peut citer de préférence l'isobutanol, l'hexanol ou l'éthyl-2 hexanol.

L'opération de mise en suspension de l'oxyde de magnésium « actif » dans le méthanol se déroule favorablement à température ordinaire. Les opérations de mise en contact et de carbonatation peuvent être réalisées à une température comprise entre 0 et 40 °C de préférence entre 15 et 30 °C.

Les opérations ci-dessus décrites peuvent éventuellement être suivies d'une opération de traitement à l'eau, en particulier lorsqu'un rapport nombre de moles d'oxyde de magnésium « actif »/nombre de motifs OH phénoliques supérieur à 1 a été mis en oeuvre et si l'on cherche à diminuer la viscosité du produit obtenu. Ce traitement à l'eau peut être réalisé d'une manière classique à l'aide de 1 à 2 moles d'eau par mole d'oxyde de magnésium « actif engagé.

La présente invention a également pour objet .les alkylphénates de magnésium obtenus selon le procédé ci-dessus décrit, ainsi que l'application desdits alkylphénates comme additifs détergents-dispersants pour huiles lubrifiantes. La quantité d'alkylphénates à ajouter dans les huiles pour moteur à essence est généralement de l'ordre de 1 à 4 % en poids ; celle à ajouter dans les huiles pour moteur diesel est généralement de l'ordre de 1 à 8 % en poids.

Les huiles lubrifiantes que l'on peut ainsi améliorer peuvent être choisies parmi des huiles lubrifiantes très variées, comme les huiles lubrifiantes de base naphténique, de base paraffini- que, et de base mixte, d'autres lubrifiants hydrocarbonés, par exemple des huiles lubrifiantes dérivées de produits de la houille, et des huiles synthétiques, par exemple des polymères d'alky- lène, des polymères du type oxyde d'alkylène et leurs dérivés, y compris les polymères d'oxyde d'alkylène préparés en polymérisant de l'oxyde d'alkylène en présence d'eau ou d'alcools, par exemple d'alcool éthylique, les esters d'acides dicarboxyliques, des esters liquides d'acides liquides d'acides du phosphore, des alkylbenzè- nes et des dialkylbenzènes, des polyphényles, des alkylbiphényl éthers, des polymères du silicium.

Des additifs supplémentaires peuvent également être présents dans lesdites huiles lubrifiantes à côté des détergents-dispersants obtenus selon le procédé de l'invention ; on peut citer par exemple des additifs anti-oxydants, anti-corrosion, des additifs dispersants sans cendres...

Les exemples suivants sont donnés à titre indicatif et ne peuvent être considérés comme une limite du domaine et de l'esprit de l'invention.

### Exemple 1

L'alkylphénol utilisé est du paradodécyl phénol présulfurisé (A) contenant 11,5% de soufre (obtenu par sulfurisation au soufre).

L'oxyde de magnésium « actif » (B) utilisé présente une surface spécifique de 145 m²/g et une pureté en MgO de 90 %.

Le rapport molaire MgO/OH phénolique utilisé est de 0,5.

La quantité de MgO actif est de 9 % par rapport au méthanol.

La quantité d'huile de dilution est de 68,3 % par rapport à l'alkylphénol.

Dans un réacteur d'un litre résistant à des pressions de 35 kg/cm² et équipé d'un système d'agitation, on charge :
- 146 g de paradodécyl phénol sulfurisé (A) (soit environ 0,5 mole de OH phénolique) ;
- 100 g d'huile 100 Neutral de dilution.

On prépare séparément une suspension de 11 g de l'oxyde de magnésium actif (B) (soit 0,25 mole) dans 120 g de méthanol et on additionne cette suspension au mélange précédent.

Le mélange ainsi obtenu est alors carbonaté à 20°C sous agitation en introduisant dans le réacteur de l'anhydride carbonique sous une pression de 10 kg/cm² pendant 8 heures.

Au bout de ce temps l'appareillage est ramené à pression atmosphérique et le méthanol est éliminé par distillation en élevant progressivement la température jusqu'à 180 °C.

On obtient ainsi 260 g d'un alkylphénate de magnésium exempt de sédiments contenant 2,3 % de magnésium, 2 % de CO₂, dont le taux de suralcalinisation apparent est égal à 1 et présentant un TBN de 110 mg KOH/g (total Basic Number - Norme ASTM D 2 896).

### Exemple 2 (Comparatif)

Nous répétons l'exemple 1 mais sans préparer préalablement la suspension d'oxyde de magnésium dans le méthanol et en chargeant tous les constituants du mélange sans précautions particulières.

Après 8 heures de carbonatation sous 10 kg/cm² de pression et après élimination du méthanol nous obtenons un mélange contenant encore en suspension la quasi totalité de l'oxyde de magnésium chargé qui rend le produit infiltra- ble.

### Exemple 3

L'opération décrite à l'exemple 1 est réalisée en présence d'une quantité de MgO « actif correspondant à 5 % en poids du méthanol.

La suspension de MgO « actif est ainsi constitué de 11 g de MgO actif (soit 0,25 mole) dans 220 g de méthanol.

On obtient 270 g d'alkylphénate sulfurisé de magnésium présentant un TBN de 90 mg, contenant 2 % de magnésium et 1,8 % de C0₂

### Exemple 4

- rapport molaire MgO actif/OH phénolique utilisé : 1 ;
- quantité de MgO actif : 8,8 % par rapport au poids du méthanol ;
- quantité d'huile de dilution : 68,3 % par rapport à l'alkylphénol ;
- rapport molaire hexanol/MgO actif : 3.

On charge :
- 146 de paradodécyl phénol sulfurisé (A) (soit environ 0,5 mole de OH phénolique) ;
- 100 g d'huile 100 Neutral de dilution ;
- 150 g de n hexanol.

On prépare une suspension de 22 g d'oxyde de magnésium actif (B) (soit 0,5 mole) dans 250 g de méthanol et on ajoute cette suspension au mélange précédent.

Le mélange est carbonaté pendant 10 heures à température ambiante sous une pression de 10 kg/cm² d'anhydride carbonique.

Au bout de ce temps le mélange est ramené à pression atmosphérique et les alcools sont éliminés par distillation en chauffant le produit jusqu'à 180 °C sous vide pour bien éliminer l'hexanol.

On obtient ainsi 270 g de produit brut que l'on filtre sur 20 g de terre de filtration à l'aide de'20 g d'huile 100 Neutral supplémentaire.

On récupère ainsi 270 g de produit fini présentant un TBN de 170 mg et contenant : 3,7 % de magnésium et 3,5 % de C0₂ tandis que 20 g de produit brut restent absorbés sur le gâteau de filtration.

### Exemple 5

- rapport molaire MgO actif/OH phénolique : 0,85 ;
- rapport molaire hexanol/MgO actif : 1,5 ;
- quantité de MgO actif : 8,6 % par rapport au poids de méthanol ;
- quantité d'huile de dilution : 68,3 % par rapport à l'alkylphénol.

On charge :
- 146 g du paradodécyl phénol sulfurisé (A) (soit environ 0,5 mole) de OH phénolique ;
- 100 g d'huile 100 Neutral de dilution ;
- 65 g de n-hexanol.

On prépare une suspension de 19 g d'oxyde de magnésium actif (B) (soit 0,425 mole) dans 220 g de méthanol et nous ajoutons cette suspension au mélange précédent.

Le mélange est carbonaté pendant 10 heures à température ambiante sous une pression de 12 kg/cm² d'anhydride carbonique.

On revient à pression atmosphérique, on distille les produits volatils en chauffant jusqu'à 180°C sous vide.

On récupère 270 g de produit brut que l'on filtre sur 20 g de terre de filtration à l'aide de 20 g d'huile de dilution supplémentaire.

On obtient ainsi 273 g de produit fini présentant un TBN de 160 mg et contenant 3,4 % de magnésium et 3 % de CO₂.

### Exemple 6

- rapport molaire MgO actif/OH phénolique : 0,5 ;
- quantité de MgO actif : 8,66 % par rapport au poids de méthanol ;
- quantité d'huile de dilution : 45,5 % par rapport à l'alkylphénol.

On charge :
- 176 de paradodécyl phénol sulfurisé (A) (soit environ 0,6 mole en OH phénolique) ;
- 80 g d'huile 100 Neutral de dilution.

On prépare une suspension de 13 g d'oxyde de magnésium actif B (soit 0,3 mole) dans 150 g de méthanol et on ajoute cette suspension au mélange précédent.

Le mélange résultant est carbonaté pendant 8 heures à température ambiante sous une pression de 12 kg/cm² d'anhydride carbonique.

On revient à pression atmosphérique, on distille le méthanol et on récupère ainsi 278 g d'un produit brut que l'on filtre à l'aide de 20 g de terre et 20 g d'huile.

On récupère 276 g d'alkylphénate de magnésium présentant un TBN de 110 mg et contenant 2,3% de magnésium et 1,9% de CO₂.

## Revendications

1. Procédé de préparation d'alkylphénates de magnésium à partir d'une suspension d'oxyde de magnésium « actif dans du méthanol, ladite suspension contenant jusqu'à 10% en poids d'oxyde de magnésium « actif par rapport au poids du méthanol, ledit procédé étant caractérisé en ce que
a) on met en contact ladite suspension avec un mélange contenant :
- un alkylphénol portant un ou plusieurs substituants alkyles en C₆-C₆₀ ;
- une huile de dilution ;
- éventuellement un alcool lourd de point d'ébullition compris entre 100 et 200 °C, le rapport nombre de moles d'oxyde de magnésium « actif »/nombre de motifs OH phénoliques étant compris entre 0,25 et 2, la quantité d'huile de dilution pouvant aller jusqu'à 140 % en poids par rapport au poids d'alkylphénol et le rapport molaire alcool lourd/oxyde de magnésium « actif » étant compris entre 0 et 4, ledit rapport molaire étant d'au moins 1,2 lorsque le rapport nombre de moles d'oxyde de magnésium « actif »/nombre de motifs OH phénoliques est supérieur à 0,75.
b) et on carbonate sous pression le milieu obtenu à l'aide de gaz carbonique.

2. Procédé selon la revendication 1, caractérisé en ce que l'on met en oeuvre :
- de 5 à 10 % en poids d'oxyde de magnésium « actif par rapport au poids de méthanol ;
- un rapport nombre de moles d'oxyde de magnésium « actif »/nombre de motifs OH phénoliques compris entre 0,5 et 1 ;
- de 20 à 75 % en poids d'huile de dilution par rapport au poids d'alkylphénol ;
- un rapport molaire alcool lourd/oxyde de magnésium « actif » d^{,}au moins 1,5 lorsque le rapport nombre de moles d'oxyde de magnésium « actif »/nombre de motifs OH phénoliques est supérieur à 0,75 ; et en ce que l'on réalise l'opération de carbonatation avec une quantité de C0₂ correspondant à celle pouvant être complètement absorbée par le milieu.

3. Procédé selon la revendication 1, ou la revendication 2, caractérisé en ce que l'opération de carbonatation est réalisée pendant au moins 4 heures à une pression comprise entre 3 et 30 kg/cm² et à une température comprise entre 0 et 40°C.

4. Procédé selon la revendication 3, caractérisé en ce que l'opération de carbonatation est réalisée à une pression comprise entre 5 et 15 kg/cm², à une température comprise entre 15 et 30 °C et avec une quantité de CO₂ correspondant sensiblement à celle pouvant être complètement absorbée.

5. Procédé selon l'une quelconque des revendications précédentes, caractérisé en ce que les alkylphénols mis en œuvre portent un ou plusieurs substituants alkyles en C₁₉-C₁₅ et sont sulfurisés ou non.

6. Procédé selon l'une quelconque des revendications précédentes, caractérisé en ce que l'alcool lourd mis en oeuvre est l'isobutanol, l'hexanol ou l'éthyl-2 hexanol.

7. Procédé selon l'une quelconque des revendications précédentes, caractérisé en ce que l'opération de carbonatation est suivie d'un traitement par 1 à 2 moles d'eau par mole d'oxyde de magnésium « actif engagé lorsque le rapport nombre de moles d'oxyde de magnésium « actif »/nombre de motifs OH phénoliques est supérieur à 1.

## Claims

1. Process for the preparation of magnesium alkylphenates from a suspension of « active magnesium oxide in methanol, the said suspension containing up to 10 % by weight of « active magnesium oxide, relative to the weight of the methanol, the said process being characterised in that :
a) the said suspension is brought into contact with a mixture containing :
- an alkylphenol carrying one or more Cₛ-Cₛₒ alkyl substituents ;
- a diluting oil and, if appropriate ;
- a higher alcohol with a boiling point between 100 and 200 °C, the ratio of the number of mols of «active magnesium oxide to the number of phenolic OH units being between 0.25 and 2, it being possible for the amount of diluting oil to range up to 140 % by weight, relative to the weight of alkylphenol, and the molar ratio of the higher alcohol to the « active magnesium oxide being between 0 and 4, the said molar ratio being at least 1.2 if the ratio of the number of mols of « active magnesium oxide to the number of phenolic OH units is greater than 0.75, and
b) the medium obtained is carbonated under pressure with the aid of carbon dioxide.

2. Process according to claim 1, characterised in that the following are used :
- from 5 to 10 % by weight of « active magnesium oxide, relative to the weight of methanol ;
― a ratio of the number of mols of « active » magnesium oxide to the number of phenolic OH units of between 0.5 and 1 ;
- from 20 to 75 % by weight of diluting oil, relative to the weight of alkylphenol ; and
- a molar ratio of the higher alcohol to the « active » magnesium oxide of at least 1.5 if the ratio of the number of mols of « active »magnesium oxide to the number of phenolic OH units is greater than 0.75 ; and in that the carbonation operation is carried out with an amount of CO₂ corresponding to that which can be completely absorbed by the medium.

3. Process according to claim 1 or claim 2, characterised in that the carbonation operation is carried out for at least 4 hours, at a pressure between 3 and 30 kg/cm² and at a temperature between 0 and 40 °C.

4. Process according to claim 3, characterised in that the carbonation operation is carried out at a pressure between 5 and 15 kg/cm², at a temperature between 15 and 30 °C and with an amount of CO₂ substantially corresponding to that which can be completely absorbed.

5. Process according to any one of the preceding claims, characterised in that the alkylphenols used carry one or more C₉-Cₗ₅ alkyl substituents and may or may not be sulphurised.

6. Process according to any one of the preceding claims, characterised in that the higher alcohol used is isobutanol, hexanol or 2-ethylhexanol.

7. Process according to any one of the preceding claims, characterised in that the carbonation operation is followed by a treatment with 1 to 2 mols of water per mol of « active »magnesium oxide used, if the ratio of the number of mols of « active » magnesium oxide to the number of phenolic OH units is greater than 1.

## Patentansprüche

1. Verfahren zur Herstellung von Magnesiumalkylphenolaten ausgehend von einer Suspension aus « aktivem » Magnesiumoxid in Methanol, die bis zu 10 Gew.-% « aktives Magnesiumoxid, bezogen auf das Gewicht des Methanols enthält, dadurch gekennzeichnet, daß man
a) diese Suspension mit einem Gemisch in Berührung bringt, das
- ein Alkylphenol, welches ein oder mehrere C₆-C₆ₒ-Alkylsubstituenten trägt ;
― ein Verdünnungsöl und
- gegebenenfalls einen schweren Alkohol mit Siedepunkt zwischen 100 und 200°C enthält, wobei das Verhältnis von Anzahl Mole « aktives » Magnesiumoxid zu Anzahl der phenolischen OH-Gruppen 0,25 bis 2 beträgt, die Menge an Verdünnungsöl bis zu 140 Gew.-%, bezogen auf das Gewicht des Alkylphenols ausmachen kann und das Molverhältnis von schwerem Alkohol zu « aktivem » Magnesiumoxid 0 bis 4 ausmacht, wobei dieses Molverhältnis mindestens 1,2 beträgt, wenn das Verhältnis von Anzahl Mole « aktives » Magnesiumoxid zu Anzahl der phenolischen ÖH-Gruppen über 0,75 liegt,
b) unter Druck das erhaltene Medium mit C0₂ sättigt.

2. Verfahren nach Anspruch 1, dadurch gekennzeichnet, daß man
― 5 bis 10 Gew.-% « aktives » Magnesiumoxid, bezogen auf das Gewicht des Methanols, einsetzt ;
― ein Verhältnis von Anzahl Mole « aktives » Magnesiumoxid zu Anzahl phenolischer OH-Gruppen von 0,5 bis 1 einhält ;
- 20 bis 75 Gew.-% Verdünnungsöl, bezogen auf das Gewicht des Alkylphenols einsetzt ;
- ein Molverhältnis von schwerem Alkohol zu « aktivem » Magnesiumoxid von mindestens 1,5 einhält, wenn das Verhältnis von Anzahl Mole « aktives » Magnesiumoxid zu Anzahl phenolischer OH-Gruppen über 0,75 liegt, und daß man die Sättigung mit CO₂ mit einer Menge CO₂ vornimmt, die derjenigen entspricht, die von dem Medium vollständig absorbiert werden kann.

3. Verfahren nach Anspruch 1 oder 2, dadurch gekennzeichnet, daß die Sättigung mit CO₂ während mindestens 4 Stunden bei einem Druck zwischen 3 und 30 kg/cm² und bei einer Temperatur zwischen 0 und 40 °C ausgeführt wird.

4. Verfahren nach Anspruch 3, dadurch gekennzeichnet, daß die Sättigung mit CO₂ bei einem Druck von 5 bis 15 kg/cm², bei einer Temperatur zwischen 15 und 30 °C und mit einer C0₂ Menge entsprechend im wesentlichen derjenigen, die vollständig absorbiert werden kann, ausgeführt wird.

5. Verfahren nach einem der vorangegangenen Ansprüche, dadurch gekennzeichnet, daß die eingesetzten Alkylphenole ein oder mehrere C₉-C₁₅-Alkylsubstituenten tragen und gegebenenfalls mit Schwefel behandelt worden sind.

6. Verfahren nach einem der vorangegangenen Ansprüche, dadurch gekennzeichnet, daß der eingesetzte schwere Alkohol lsobutanol, Hexanol oder 2-Ethylhexanol ist.

7. Verfahren nach einem der vorangegangenen Ansprüche, dadurch gekennzeichnet, daß die Sättigung mit C0₂ gefolgt wird von einer Behandlung mit 1 bis 2 Mol Wasser je Mol eingesetztes « aktives » Magnesiumoxid, wenn das Verhältnis von Anzahl Mole « aktives » Magnesiumoxid zu Anzal phenolischer OH-Gruppen > 1 ist.
